# DEMANDE DE BREVET EUROPEEN

(11) **EP 0 058 625 A1**
(43) Date de publication de la demande: **25.08.1982**
(21) Numéro de dépôt: 82430002.4
(22) Date de dépôt: 04.02.1982
(51) Int. Cl.: A63H 33/20

(54) **Jouet représentant un parachutiste**

(30) Priorité: 16.02.1981 ES 256232 U
(71) Demandeur: Pilar Vallet Hernandez épouse Malagarriga, Maria, 4a Barcelone (ES)
(72) Inventeur: Pilar Vallet Hernandez épouse Malagarriga, Maria, 4a Barcelone (ES)
(74) Mandataire: Azais, Henri

(57) **Abrégé**

L'invention a pour objet un jouet qui représente, à échelle réduite, un parachutiste (1) accroché par des suspentes (3) à son parachute (2).

Ce jouet comporte un anneau (6) qui entoure les suspentes et qui peut coulisser librement le long de celles-ci tout en étant maintenu prisonnier entre le parachutiste et le parachute. Le corps du parachutiste est lesté (5) et on lance le jouet en l'air en faisant tournoyer le corps du parachutiste à l'extrémité des suspentes. L'anneau empêche l'ouverture du parachute pendant la montée.

## Description

La présente invention a pour objet un jouet représentant, à échelle réduite, un parachutiste accroché à son parachute.

L'objectif de l'invention est de procurer des jouets composés d'un parachutiste accroché à son parachute, qui peuvent être lancés à la main, à grande hauteur, à la manière d'un caillou lancé avec une fronde et qui retombent lentement après ouverture du parachute.

Pour que le parachute atteigne une grande hauteur et qu'il retombe lentement, il faut éviter qu'il ne s'ouvre pendant le mouvement de montée et permettre qu'il s'ouvre dès que la descente s'amorce.

La solution au problème posé est obtenue au moyen de jouets en forme de parachutiste accroché par des suspentes à un parachute qui comportent un anneau qui entoure les suspentes et qui peut coulisser librement le long de celles-ci. Cet anneau coulissant délimite un orifice central dans lequel toutes les suspentes sont engagées et cet orifice a une section transversale inférieure à la plus grande largeur du corps du parachutiste et à l'épaisseur de la toile du parachute lorsque celle-ci est repliée, de sorte qu'il est maintenu prisonnier sur les suspentes.

De préférence, l'anneau coulissant a une forme torique. Selon un mode de réalisation préférentiel, l'anneau coulissant a la forme d'un demi-tore creux qui est sectionné par un plan médian perpendiculaire à l'axe de révolution du tore et dont la partie ouverte est dirigée vers le parachute.

Afin d'accroître l'énergie cinétique emmagasinée à la fin du mouvement de rotation, le corps du parachutiste est lesté, de telle sorte qu'il ait une masse élevée.

Selon un mode de réalisation préférentiel, le corps du parachutiste est un corps creux, par exemple un corps moulé en matière plastique, qui est muni d'un bouchon amovible et qui contient un matériau pondéreux, par exemple de la grenaille ou du sable. L'invention a pour résultat un nouveau jouet qui représente, à échelle réduite, un parachutiste accroché à son parachute. Ce jouet présente l'avantage d'être très simple, de pouvoir être lancé à la main à grande hauteur et de retomber lentement.

La description suivante se réfère aux dessins annexés qui représentent, sans aucun caractère limitatif, un exemple de réalisation d'un jouet selon l'invention.
La figure 1 est une vue générale du jouet en position de lancement.
La figure 2 est une vue en perspective du jouet en position de descente.
La figure 3 est une vue de détail d'un mode de réalisation du bouchon servant à la fixation des suspentes du parachute.
La figure 4 est une vue de détail d'un mode de réalisation préférentiel de l'anneau coulissant et de la fixation des suspentes.

Un jouet selon l'invention représente, à échelle réduite, un parachutiste 1 accroché à un parachute 2 par des suspentes 3.

Ce parachute est conçu spécialement pour pouvoir être lancé à grande hauteur en utilisant le principe de la fronde, c'est-à-dire en faisant tournoyer le corps du parachutiste à l'extrémité des suspentes puis en le lançant vers le haut en utilisant l'énergie cinétique acquise dans le mouvement de rotation.

Le corps 1 du parachutiste,qui remplace la pierre de la fronde,est lesté afin que sa masse soit élevée et qu'il emmagasine une énergie cinétique élevée. Par exemple, comme on le voit sur la figure 1, le corps du parachutiste est un corps creux moulé en matière plastique et il comporte, à l'extrémité supérieure, un bouchon . amovible 4, qui permet de verser dans le corps creux de la grenaille 5 ou tout autre matière pondéreuse équivalente par exemple du sable.

En faisant varier la quantité de grenaille ou de sable, on peut modifier le poids du parachutiste 1 pour l'adapter à la force de l'enfant.

L'originalité essentielle d'un jouet selon l'invention réside dans la présence d'un anneau coulissant 6 qui entoure les suspentes 3 du parachute et qui peut coulisser librement sur celles-ci. L'anneau 6 est un anneau fermé, de préférence de forme circulaire, qui délimite un orifice central 6a, dont la section transversale est plus petite que la largeur du corps -1 du parachutiste et plus petite que l'épaisseur de la toile 2 du parachute lorsque celle-ci est repliée en position fermée.

La section transversale de l'espace 6a est nettement supérieure à l'épaisseur des suspentes 3 rassemblées, de sorte que l'anneau 6 peut coulisser librement tout le long des suspentes en maintenant celles-ci rassemblées, mais qu'il est maintenu prisonnier entre le corps 1 du parachutiste et la toile 2 du parachute.

La fonction de l'anneau 6 est d'empêcher l'ouverture de la toile 2 pendant le mouvement de montée du parachute tout en la permettant dès le début du mouvement de descente.

La figure 1 montre le jouet en position de lancement. La main 7 de l'enfant tient le parachute dont la toile 2 est repliée par l'extrémité supérieure des suspentes et il fait tournoyer le corps 1 du parachutiste à l'autre extrémité des suspentes qui font fonction de lanières d'une fronde. Pendant ce mouvement, la main 7 tient par exemple l'anneau 6 comme le représente la figure 1, mais elle peut également tenir directement l'extrémité supérieure des suspentes légèrement en avant de l'anneau 6.

Une fois que le corps 1. a acquis une vitesse de rotation suffisante, l'enfant lache le jouet de façon que la force centrifuge l'entraîne vers le haut. Pendant le mouvement de montée, le corps 1 se trouve placé en tête et grâce à l'énergie cinétique due à sa masse et à sa vitesse, il entraîne derrière lui la toile 2 du parachute. L'anneau 6 est repoussé vers le bas par la gravité et par la poussée aérodynamique de l'air et il empêche la toile du parachute de s'ouvrir, ce qui freinerait considérablement le mouvement de montée. Une fois le corps 1 arrivé en haut de sa trajectoire, il commence à redescendre en entraînant derrière lui la toile du parachute. Aussitôt l'anneau 6 retombe par gravité en coulissant le long des suspentes et il vient occuper la position de la figure 2. La toile du parachute s'ouvre et le parachutiste redescend lentement vers le sol.

Le terme anneau est utilisé dans un sens'général pour désigner tout corps creux, ouvert ou fermé, qui délimite un orifice central. Par exemple, l'anneau 6 peut avoir la forme d'une alliance, c'est-à-dire d'un jonc torique qui entoure un espace circulaire. Les bords arrondis du tore facilitent le coulissement de l'anneau le long des suspentes. Mais on peut également utiliser des anneaux plats ou des anneaux ouverts dont les bords se recouvrent comme les anneaux porte- clefs ou des canneaux de toute autre forme.

La figure 4 représente un mode de réalisation préférentiel d'un anneau 6, qui est moulé en matière plastique et qui a.une section en forme.de demi-tore creux, coupé par un plan médian perpendiculaire à l'axe de symétrie du tore et dont la partie ouverte est dirigée vers le parachute. Cette forme de réalisation permet d'engager une grande partie de.la toile 2 repliée à l'intérieur du demi tore avant le lancement, de sorte que le mouvement de montée est peu freiné. De plus, cette forme profilée facilite la retombée par gravité de l'anneau 6 lorsque le parachute commence à redescendre.

La figure 3 représente un mode de réalisation facultatif d'un bouchon. Ce bouchon a la forme d'un disque 8 qui est vissé sur le haut du corps 1 du parachutiste ou fixé à celui-ci par tout autre moyen équivalent. Le disque 8 porte à sa périphérie des fentes. 9 qui se terminent par des trous 10 à travers lesquels passent les suspentes 3, 3', chaque suspente partant de la toile 2 et y revenant.

Dans cet exemple, le disque 8 a un diamètre externe inférieur au diamètre de l'orifice 6a de l'anneau 6, de sorte que, pendant la descente, le disque 8 passe à travers l'anneau 6 comme on peut le voir sur la figure 2 et les suspentes peuvent se déployer librement.

La figure 4 représente un autre mode de fixation des suspentes 7 qui passent à travers deux boucles 11 et 11' faisant partie d'un harnais 12 fixé au corps 1 du parachutiste. En variante, les suspentes 3 peuvent être fixées au corps du parachutiste. Dans l'exemple selon la figure 4, le bouchon de remplissage 4 est une pastille qui obture un orifice situé à l'extrémité supérieure du corps 1. La toile 2 du parachute est par exemple une feuille ou un film très mince en matière plastique, qui peut avoir un diamètre de l'ordre d'un mètre et qui, une fois repliée, occupe un très faible volume.

Des renforts 13 sont collés ou thermosoudés à la périphérie de la feuille .2, _{'}pour la fixation des suspentes 3.

## Revendications

1. Jouet représentant, à échelle réduite, un parachutiste (1), accroché par des suspentes (3) à son parachute (2), caractérisé en ce qu'il comporte un anneau (6) qui entoure lesdites suspentes (3) et qui peut coulisser librement le long de celles-ci.

2. Jouet selon la revendication 1, caractérisé en ce que ledit anneau délimite un orifice central (6a), dans lequel sont engagées lesdites suspentes (6), qui a une section transversale inférieure à la plus grande largeur du corps (1) du parachutiste et à l'épaisseur de la toile du parachute (2) repliée, de sorte que ledit anneau est maintenu prisonnier sur lesdites suspentes.

3. Jouet selon l'une quelconque des revendications 1 et 2, caractérisé en ce que ledit anneau coulissant a une forme torique.

4. Jouet selon la revendication 3, caractérisé en ce que ledit anneau coulissant a la forme d'un demi tore creux qui est sectionné par un plan médian perpendiculaire à l'axe du tore et dont la partie ouverte est dirigée vers le parachute.

5. Jouet selon l'une quelconque des revendications 1 à 4, caractérisé en ce que le corps du parachutiste est lesté, de sorte qu'il a une masse élevée.

6. Jouet selon la revendication 5, caractérisé en ce que le corps du parachutiste est un corps creux muni d'un bouchon amovible (4) et ledit corps creux contient de la grenaille (5) ou tout autre matière pondéreuse équivalente.
